# EUROPÄISCHE PATENTSCHRIFT

(11) **EP 0 114 610 B1**
(45) Veröffentlichungstag und Bekanntmachung des Hinweises auf die Patenterteilung: **30.03.1988**
(21) Anmeldenummer: 84100182.9
(22) Anmeldetag: 10.01.1984
(51) Int. Cl.: F23D 11/40

(54) **Brenner zur stöchiometrischen Verbrennung flüssiger oder gasförmiger Brennstoffe**
Burner for the stoichiometric combustion of a liquid or gaseous fuel
Brûleur à combustion stoechiométrique de combustible liquide ou gazeux

(30) Priorität: 14.01.1983 DE 3301083
(43) Veröffentlichungstag der Anmeldung: 01.08.1984
(73) Patentinhaber: SATRONIC AG, CH-8105 Regensdorf (CH)
(72) Erfinder: Ringli, Roland, CH-8600 Dübendorf (CH)
(74) Vertreter: Engelhardt, Guido, Dipl.-Ing.

(56) Entgegenhaltungen:
- DE-A- 1 551 732
- DE-A- 2 808 690
- DE-A- 2 810 193
- DE-B- 1 266 433
- FR-A- 2 175 480
- GB-A- 934 178
- GB-A- 1 022 122
- US-A- 4 021 191

## Beschreibung

Die Erfindung bezieht sich auf einen Brenner zur stöchiometrischen Verbrennung flüssiger oder gasförmiger Brennstoffe, bestehend aus einer mit einer Zerstäuberdüse versehenen Brennstoffleitung, einer diese umgebenden Luftzuführungsleitung für die von einem Ventilator oder dgl. der Zerstäuberdüse zuzuführenden Verbrennungsluft und aus einem an die Luftzuführungsleitung angeschlossenen, die Brennkammer bildenden Flammrohr aus einem Werkstoff mit hoher Wärmespeicherkapazität, dessen dem Luftzuführungsrohr zugekehrtes Ende eine mit einer Drossel versehene Eingangsöffnung aufweist und an dessen gegenüberliegendem Ende eine in dieses eingesetzte und mit einer Vielzahl von Austrittsöffnungen ausgestattete Verschlussplatte vorgesehen ist.

Ein Brenner dieser Art ist durch die US-A-4 021 191 bekannt. Die Zerstäuberdüse ist bei dieser Ausgestaltung jedoch vor einer in eine Platte eingearbeiteten zentrischen Öffnung angeordnet, die eine Drossel bilden soll. Der Brennstoff wird somit in die Drossel hineingespritzt. Ausserdem ist die Platte mit mehreren mit Leitschaufeln ausgestatteten Ausnehmungen versehen, durch die die Verbrennungsluft eingeblasen wird. Die Verbrennungsgase rotieren demnach in dem Flammrohr, so dass im Kern der Flamme eine Unterdruckzone entsteht, welche heisse Rauchgase zirkulieren lässt. Abgesehen davon, dass der für die Verbrennung erforderliche Luftdruck relativ hoch sein muss und die Verbrennungsluft nicht durch die Drossel in das Flammrohr einströmt, ist eine russfreie Verbrennung, da durch die heissen Rauchgase Öltröpfchen verdampfen, nicht erzielbar.

Durch die DE-A-15 51 732 ist des weiteren ein Ölvergasungsbrenner mit Gebläse bekannt, bei dem die Einspritzdüse im engsten Querschnitt einer durch konische Wandteile begrenzten Mischkammer angeordnet ist; die konischen Wandteile bilden jedoch keine Drossel. Vielmehr wird die zur Verbrennung erforderliche Frischluft hierbei über eine Öffnung angesaugt und durch ein Gebläse zusammen mit heissen Abgasen in einen Frischluftkanal gefördert, der die Düse spiralförmig umgibt und einen sich stetig verengenden Querschnitt aufweist. Der Luftführungskanal steht in Verbindung mit einem Ringkanal, der aussen durch ein Wandteil begrenzt ist. Aus dem Luftführungskanal tritt die mit heissen Abgasen vermischte Luft senkrecht zur Ebene der Spirale durch den Ringkanal als zyklonartige Wirbel im engsten Querschnitt in den Mischraum ein, der lichte Querschnitt des Ringkanals wird zwar verengt, ist jedoch keine Drossel, zumal die Ummantelung der Düse in axialer Richtung verstellbar ist, um den Querschnitt des Ringkanals verändern und einstellen zu können. Der Brenner nach der DE-A-15 51 732 ist demnach, da das Gemisch zyklonartig einströmt, ein Rotationsbrenner.

In nahezu gleicher Weise ist auch die in der DE-A-2808690 offenbarte Einrichtung ausgebildet. in einer Brennkammer wird hierbei Heissdampf erzeugt, der in eine bereits ausgebeutete Öllagerstätte gepresst wird, damit das dort noch vorhandene Öl dünnflüssiger wird und gefördert werden kann. Diese Einrichtung ist nicht als ein Brenner zur stöchiometrischen Verbrennung anzusehen, sondern aus Wasserstoff, Sauerstoff und einem Brennstoff wird in einer Brennkammer ein Heissgas erzeugt, das der Öllagerstätte zugeführt wird. Die Brennkammer weist zwar eine vordere Einschnürung und eine mittlere Einschnürung auf, wobei durch die vordere Einschnürung eine Drallkammer gebildet wird und durch die mittlere Einschnürung die Brennkammer in eine vorne liegende Reaktionskammer und in eine hintere Verdampfungskammer unterteilt ist.

Als Drosseln sind diese Einschnürungen nicht wirksam, vielmehr sollen der tangential zugeführte Sauerstoff und das Wasser in eine Rotationsbewegung versetzt werden. Auch der über die Dralldüse eingespritzte Brennstoff soll diese Bewegung annehmen.

Bei dem Brenner nach der GB-A-1 022 122 wird die Verbrennungsluft über Bohrungen gleichbleibenden Querschnittes in den sich erweiternden Teil der Mischkammer tangential eingespritzt. Dadurch entsteht wiederum ein Drall und das zu verbrennende Gemisch wird in Rotation versetzt.

Aufgabe der Erfindung ist es daher, einen Brenner zur stöchiometrischen Verbrennung flüssiger oder gasförmiger Brennstoffe der eingangs genannten Art zu schaffen, der unabhängig von der jeweiligen Kesselgrösse und Kesselkonstruktion ist und der dennoch eine stets vollständige Verbrennung des zugeführten Brennstoffes und somit eine hohe Energieausbeute bei geringem Schadstoffanteil gewährleistet. Der dazu erforderliche Bauaufwand soll äusserst gering sein, so dass auch eine wirtschaftliche Fertigung gegeben ist, vor allem aber sollen keine Rotationsbewegungen der Verbrennungsgase auftreten und der Brenner soll nach Inbetriebnahme sofort voll funktionsfähig und in einem grossen Bereich, ohne dass die Verbrennung ungünstig beeinflusst wird und Verkokungen auftreten, regelbar sein. Des weiteren sollen die Betriebsgeräusche gering gehalten werden und es soll ohne Schwierigkeiten möglich sein, bestehende Anlagen in entsprechender Weise umzurüsten.

Gemäss der Erfindung wird dies dadurch erreicht, dass die Drossel durch eine im Längsschnitt dreieckförmig gestaltete auf der Innenwandung des Flammrohres umlaufend angebrachte Verdickung mit gegeneinander geneigten, jeweils einen Kegelstumpf als einen Teil der Eingangsöffnung einschliessenden Innenmantelflächen gebildet ist, die in dem aneinanderstossenden Bereich über eine Ausrundung ineinander übergehen, und dass die Zerstäuberdüse im Bereich des engsten Querschnittes der Drossel angeordnet ist.

Um je nach Leistung die Luftgeschwindigkeiten konstant zu halten, kann die Zerstäuberdüse in Achsrichtung verstellbar in der Drossel angeordnet werden.

Die Verdickung kann in einfacher Weise in das Flammrohr eingeformt oder in dieses eingesetzt werden.

Der Neigungswinkel der dem Luftzuführungsrohr zugekehrten Innenmantelfläche der Verdikkung sollte zur Längsachse des Flammrohres grösser bemesen sein als der Neigungswinkel der der Brennkammer zugekehrten Innenmantelfläche, wobei die Neigungswinkel etwa 35 bis 55° bzw. 25 bis 45° betragen sollten. Ausserdem sollte der von der der Brennkammer zugekehrten Innenmantelfläche der Verdickung begrenzte Bereich etwa ¹/3-¹/6 der Länge der Brennkammer entsprechen. Auf diese Weise werden günstige Strömungsverhältnisse in der Eingangsöffnung und der Brennkammer erzielt.

Die Drossel bzw. die diese bildende Verdickung kann ferner mit einer parallel zur Längsachse des Flammrohres verlaufenden Freisparung zur Halterung der Zündelektrode des Brenners versehen sein, es ist aber auch möglich, die Zündelektrode zwischen der Düse und der Drossel anzuordnen. Die in der Verschlussplatte des Flammrohres eingearbeiteten Austrittsöffnungen sind in einfacher Ausgestaltung als auf konzentrischen Lochkreisen angeordnete Bohrungen mit vorzugsweise kreisförmigem Querschnitt auszubilden, wobei die Bohrungen eines Lochkreises jeweils den gleichen Innendurchmesser aufweisen sollten. Ist die Verschlussplatte mit auf zwei Lochkreisen angeordneten Bohrungen unterschiedlichen Durchmessers versehen, sollten die auf dem inneren Lochkreis angeordneten Bohrungen in ihrem Innendurchmesser kleiner bemessen sein als die auf dem äusseren Lochkreis angeordneten Bohrungen.

Um die axiale Länge der Brennkammer auf einfache Weise verändern zu können, sollte nach einer Weiterbildung die Verschlussplatte in Achsrichtung des Flammrohres verstellbar in dieses eingesetzt sein.

Ferner ist es zur Begünstigung der Rezirkulation in der Brennkammer angebracht, die Verschlussplatte auf der nach innen gekehrten Seite kegelig, vorzugsweise spiegelbildlich zu der gegenüberliegenden Innenwandung der Verdickung auszubilden.

Das Flammrohr, die Verdickung und die Verschlussplatte können in wirtschaftlicher Weise einstückig aus Keramik-Werkstoff, aus feuerfestem Beton oder dgl. hergestellt werden.

Der gemäss der Erfindung ausgebildete Brenner zur stöchiometrischen Verbrennung flüssiger oder gasförmiger Brennstoffe ist nicht nur einfach in der konstruktiven Ausgestaltung und somit ohne Schwierigkeiten zu fertigen, sondern die vorschlagsgemässe Ausgestaltung ermöglicht vor allem auch eine stets vollkommene Verbrennung, ohne dass sich dabei Russ bildet und ohne dass eine Verkokung auftritt. Wird nämlich bei einem Brenner der eingangs genannten Gattung die Drossel durch eine auf der Innenwandung des Flammrohres angebrachte Verdickung mit gegeneinander geneigten Innenmantelflächen gebildet, die über eine Ausrundung ineinander übergehen und wird die Zerstäuberdüse im Bereich des engsten Querschnittes der Drossel angeordnet, so wird die Verbrennungsluft mit ausserordentlich grosser Geschwindigkeit unmittelbar der Zerstäuberdüse zugeführt und in der durch das Flammrohr gebildeten Brennkammer geleitet und umgelenkt, so dass in dieser eine Rezirkulation aber keine Rotation stattfindet und durch die dem zerstäubten Brennstoff zuströmenden heissen Gase eine vollständige Verbrennung und damit ein vollkommener Ausbrand des Brennstoffes erfolgt. Durch die im Bereich der Zerstäuberdüse vorgesehenen Drossel wird hierbei die Strömungsgeschwindigkeit der Verbrennungsluft stark erhöht, der aus der Zerstäuberdüse austretende Brennstoff wird von dieser mitgerissen und in dem Innenraum des Flammrohres durch die rezirkulierenden heissen Gase verdampft und gleichmässig verteilt. Der Innenraum des Flammrohres bildet somit eine geschlossene Brennkammer, an den Austrittsöffnungen der Trennwand treten demnach zusammen mit den heissen Abgasen nur noch Flammenspitzen aus. Da die Betriebstemperatur ausserordentlich hoch ist, ist auch ein hoher Wirkungsgrad gegeben. Die durch die Verbrennung umgewandelte Wärmeenergie des Brennstoffes wird durch die abströmenden heissen Gase und durch die Abstrahlung von dem erhitzten Flammrohr abgegeben.

Ein in dieser Weise ausgebildeter Brenner ist unabhängig von der jeweiligen Kesselkonstruktion und dessen Feuerraum, auch wirkt die Verschlussplatte als Schalldämpfer, so dass ein Einsatz nahezu überall möglich ist. Ausserdem können vorhandene Brenner auf sehr einfache Weise umgerüstet werden, da an deren Luftzuführungsrohr lediglich das entsprechend ausgebildete Flammrohr anzuschliessen ist. Und da aufgrund der guten Rezirkulation der heissen Gase in der Brennkammer die vollkommene Verbrennung unmittelbar nach Einschalten des Brenners gegeben ist, ist dieser auch sofort betriebsbereit.

Des weiteren ist von erheblicher Bedeutung, dass der erfindungsgemäss ausgebildete Brenner, ohne dass bauliche Veränderungen vorzunehmen sind, in einem grossen Bereich regelbar und somit leicht an die jeweiligen Gegebenheiten anpassbar ist. Über die Menge der zugeführten Verbrennungsluft und/oder des Brennstoffes, in dem beispielsweise der Druck der Ölförderpumpe verändert wird, kann dies ohne Schwierigkeiten bewerkstelligt werden, ein vielseitiger Einsatz bei einfacher Handhabung und störungsfreier Betriebsweise ist demnach gegeben, zumal eine Änderung des Kaminzuges bzw. des Kesseldrukkes auf die Verbrennung fast keinen Einfluss mehr ausüben.

Die erfindungsgemässe Ausgestaltung ermöglicht es somit, da durch die Rezirkulation heisser Gase der Brennstoff mit der Verbrennungsluft gut gemischt und vergast wird, eine totale, russfreie Verbrennung und demnach auch eine hohe Energieausbeute. Und da im Abgas kein Russ und keine Ölderivate vorhanden sind und der Anteil an Kohlenmonoxyd und Kohlenwasserstoffen äusserst gering ist, ist bei dauerhafter Verbrennungsgüte auch eine hohe Umweltfreundlichkeit gegeben.

In der Zeichnung ist ein Ausführungsbeispiel des gemäss der Erfindung ausgebildeten Brenners zur stöchiometrischen Verbrennung flüssiger oder gasförmiger Brennstoffe dargestellt und nachfolgend im einzelnen erläutert. Hierbei zeigen:
Fig. 1 den mit einem in besonderer Weise ausgebildeten Flammrohr versehenen Brenner in einem Axialschnitt und
Fig. 2 einen Schnitt nach der Linie 11-11 der Fig. 1.

Der in Fig. 1 mit 1 bezeichnete Brenner zur Verbrennung von Heizöl besteht aus einer mit einer Zerstäuberdüse 3 versehenen Brennstoffzuleitung 2 und einem diese konzentrisch umgebenden Luftzuführungsrohr 4, in dessen Ringkanal 5 von einem nicht dargestellten Ventilator erzeugte Verbrennungsluft der Zerstäuberdüse 3, die in Achsrichtung verstellbar angeordnet sein kann und der eine Zündelektrode 6 zugeordnet ist, zuströmt.

Um eine Verbrennung unter stöchiometrischen Bedingungen zu erzielen, ist an die Luftzuführungsleitung 4 mittels zweier Flansche 7 und 18, die durch Schrauben 8 miteinander verbunden sind, ein Flammrohr 11 aus einem Werkstoff mit einer hohen Wärmespeicherkapazität befestigt, in das die Zerstäuberdüse 3 hineinragt. Die Eingangsöffnung 13 des eine Brennkammer 12 bildenden Flammrohres 11 ist mit einer Drossel 14 versehen, durch die die Strömungsgeschwindigkeit der zugeführten Verbrennungsluft in einem starken Masse erhöht wird. Das der Drossel 14 gegenüberliegende Ende des Flammrohres 11 weist dagegen eine Verschlussplatte 15 auf, in die eine grössere Anzahl von Austrittsöffnungen 16 und 16' eingearbeitet sind.

Die Austrittsöffnungen 16 und 16' liegen hierbei, wie dies in Fig. dargestellt ist, auf konzentrischen Lochkreisen a und a' und sind als Bohrungen mit kreisförmigem Querschnitt ausgebildet. Ausserdem sind die innenliegenden Austrittsöffnungen 16' in ihrem Durchmesser kleiner bemessen als die auf dem Lochkreis a angeordneten Austrittsöffnungen 16. Um die Rezirkulation der heissen Gase zu begünstigen, kann die Innenwand der Verschlussplatte 15, wie dies strichpunktiert eingezeichnet ist, mit einer kegeligen Fläche 17 versehen werden.

Die Drossel 14 ist bei dem gezeigten Ausführungsbeispiel durch eine in das Flammrohr 11 eingeformte, im Längsschnitt dreieckförmige Verdickung 21 ausgebildet, deren kegelige Innenmantelflächen 22 und 23 entgegengesetzt zueinander geneigt verlaufen und durch eine Ausrundung 24 ineinander übergehen. Ausserdem ist in die Verdickung 21 eine parallel zur Längsachse A des Flammrohres 11 verlaufende Freisparung 25 zur Halterung der Zündelektroden 6 eingearbeitet.

Durch die unter einem Winkel a von ca. 45° zur Längsachse A des Flammrohres 11 geneigte Innenmantelfläche 22 wird die Strömungsgeschwindigkeit der der Zerstäuberdüse 3, die derart in das Flammrohr 11 hineinragend angeordnet ist, dass deren Austrittsöffnung im Bereich der Ausrundung 24 liegt, zugeführte Verbrennungsluft in einem erheblichen Masse beschleunigt und unmittelbar auf die Zerstäuberdüse 3 gerichtet. Der aus dieser austretende Verbrennungstrahl wird hierbei mitgerissen und in der nahzu geschlossenen Brennkammer 12 des Flammrohres 11 durch die zwangläufig gegebene Rezirkulation gleichmässig verteilt und vergast, so dass in dieser ein vollkommener Ausbrand erfolgt und an den Austrittsöffnungen 16, 16' der Verschlussplatte 15 lediglich noch blaue Flammenspitzen herauszüngeln. Die Rezirkulation der heissen Gase wird hierbei durch die unter einem Winkel ß von 35° zur Längsachse A des Flammrohres 11 geneigte Innenmantelfläche 23 der Verdickung 21 begünstigt.

Durch die gute Verbrennung ist somit eine hohe Betriebstemperatur und ein guter Wirkungsgrad gegeben, auch werden durch die Verschlussplatte die Betriebsgeräusche gedämpft und der Brenner 1 ist unmittelbar nach Inbetriebnahme voll funktionsfähig und nahezu überall einsetzbar.

## Patentansprüche

1. Brenner (1) zur stöchiometrischen Verbrennung flüssiger oder gasförmiger Brennstoffe, bestehend aus einer mit einer Zerstäuberdüse (3) versehenen Brennstoffleitung (2), einer diese umgebenden Luftzuführungsleitung (4) für die von einem Ventilator oder dgl. der Zerstäuberdüse (3) zuzuführenden Verbrennungsluft und aus einem an die Luftzuführungsleitung (4) angeschlossenen, die Brennkammer (12) bildenden Flammrohr (11) aus einem Werkstoff mit hoher Wärmespeicherkapazität, dessen dem Luftzuführungsrohr (4) zugekehrtes Ende eine mit einer Drossel (14) versehene Eingangsöffnung (13) aufweist und an dessen gegenüberliegendem Ende eine in dieses eingesetzte und mit einer Vielzahl von Austrittsöffnungen (16, 16') ausgestattete Verschlussplatte (15) vorgesehen ist, dadurch gekennzeichnet, dass die Drossel (14) durch eine im Längsschnitt dreieckförmig gestaltete, auf der Innenwandung des Flammrohres (11) umlaufend angebrachte Verdickung (21) mit gegeneinander geneigten, jeweils einen Kegelstumpf als einen Teil der Eingangsöffnung (13) einschliessenden Innenmantelflächen (22, 23) gebildet ist, die in dem aneinanderstossenden Bereich über eine Ausrundung (24) ineinander übergehen, und dass die Zerstäuberdüse (3) im Bereich des engsten Querschnittes der Drossel (14) angeordnet ist.

2. Brenner nach Anspruch 1, dadurch gekennzeichnet, dass die Zerstäuberdüse (3) in Achsrichtung verstellbar in der Drossel (14) angeordnet ist.

3. Brenner nach Anspruch 1 oder 2, dadurch gekennzeichnet, dass die Verdickung (21) in das Flammrohr (11) eingeformt oder in dieses eingesetzt ist.

4. Brenner nach einem der Ansprüche 1 bis 3, dadurch gekennzeichnet, dass der Neigungswinkel (a) der dem Luftzuführungsrohr (4) zugekehrten Innenmantelfläche (22) der Verdickung (21) zur Längsachse (A) des Flammrohres (11) grösser bemessen ist als der Neigungswinkel (ß) der der Brennkammer (12) zugekehrten Innenmantelfläche (23).

5. Brenner nach Anspruch 4, dadurch gekennzeichnet, dass die dem Luftzuführungsrohr (4) zugekehrte Innenmantelfläche (22) der Verdickung (21) unter einem Winkel ß von 35-55° zur Längsachse (A) des Flammenrohres (11) geneigt verläuft.

6. Brenner nach Anspruch 4, dadurch gekennzeichnet, dass die der Brennkammer (12) zugekehrten Innenmantelfläche (23) der Verdickung (21) unter einem Winkel β von 25-45° zur Längsachse (A) des Flammrohres (11) geneigt verläuft.

7. Brenner nach einem der Ansprüche 1 bis 6, dadurch gekennzeichnet, dass der von der der Brennkammer (12) zugekehrten Innenmantelfläche (23) der Verdickung (21) begrenzte Bereich etwa ¹/₃ bis 1/₆ der Länge der Brennkammer (12) entspricht.

8. Brenner nach einem der Ansprüche 1 bis 7, dadurch gekennzeichnet, dass die Drossel bzw. die diese bildende Verdickung (21) mit einer parallel zur Längsachse (A) des Flammrohres (11) verlaufenden Freisparung (24) zur Halterung der Zündelektrode (6) des Brenners (1) versehen ist.

9. Brenner nach einem der Ansprüche 1 bis 8, dadurch gekennzeichnet, dass die in der Verschlussplatte k(15) des Flammrohres (11) eingearbeiteten Austrittsöffnungen (16, 16') als auf konzentrischen Lochkreisen (a, a') angeordnete Bohrungen mit vorzugsweise kreisförmigem Querschnitt ausgebildet sind.

10. Brenner nach Anspruch 9, dadurch gekennzeichnet, dass die auf einem Lochkreis (a, a') angeordneten Bohrungen (16, 16') jeweils den gleichen Innendurchmesser aufweisen.

11. Brenner nach Anspruch 10, dadurch gekennzeichnet, dass die Verschlussplatte (15) mit auf zwei Lochkreisen (a, a') angeordneten Bohrungen (16, 16') unterschiedlichen Durchmessern versehen ist, wobei die auf dem inneren Lochkreis (a') angeordneten Bohrungen (16') in ihrem Innendurchmesser kleiner bemessen sind als die auf dem äusseren Lochkreis (a) angeordneten Bohrungen (16).

12. Brenner nach einem der Ansprüche 1 bis 11, dadurch gekennzeichnet, dass die Verschlussplatte (15) in Achsrichtung (A) des Flammrohres (11) verstellbar in dieses eingesetzt ist.

13. Brenner nach einem der Ansprüche 1 bis 12, dadurch gekennzeichnet, dass die Verschlussplatte (15) auf der der Brennkammer (11) zugekehrten Innenseite kegelig, vorzugsweise spiegelbildlich zu der gegenüberliegenden Innenwandung (23) der Verdickung (21), ausgebildet ist.

14. Brenner nach einem der Ansprüche 1 bis 13, dadurch gekennzeichnet, dass das Flammrohr (11), die Verdickung (21) und die Verschlussplatte (15) einstückig aus Keramik-Werkstoff, aus feuerfestem Beton od.dgl. hergestellt sind.

## Claims

1. Burner for the stoichiometric combustion of a liquid or gaseous fuel comprising a fuel line (2) having a spray nozzle (3), an air tube (4) surrounding the fuel line which air tube is adapted to feed combustion air from a fan to the spray nozzle (3) and having a combustion tube (11) shaping the combustion chamber (12) and being connected to the air tube which combustion tube is made from a material having high temperature storing capacity, the end of which combustion tube facing the air tube (4) has an inlet opening (13) with a throttle (14) and to the opposite end of the combustion tube a cover plate (15) with a number of outlet openings (16, 16') is inserted, characterized in that the throttle (14) is shaped as a thickening (21) having in longitudinal section a triangular configuration and situated around the inner wall of the combustion tube (11) which thickening has inner wall surfaces (22, 23) each of which surrounding a truncated cone as a part of the inlet opening (13) respectively which inner wall surfaces merge in a concatenation region via a rounded region (24), and that the spray nozzle (3) is located where the throttle has its narrowest opening.

2. Burner of claim 1, characterized in that the spray nozzle (3) is in the direction of the longitudinal axis adjustably located in the throttle (14).

3. Burner of one of the claims 1 or 2, characterized in that the thickening (21) is part of the combustion tube (11) or inserted into same.

4. Burner of one of the claims 1 through 3, characterized in that the angle of inclination (a) between the inner wall surface (22) of the thickening (21) facing the air tube (4) and the longitudinal axis.(A) of the combustion tube (11) is bigger than the angle of inclination (β) of the inner wall surface (23) facing the combustion chamber (12).

5. Burner of claim 4, characterized in that the thickening's (21) inner wall surface (22) facing the air tube (4) is inclined with an angle a of 35-55° compared with the longitudinal axis (A) of the combustion tube (11).

6. Burner of claim 4, characterized in that the thickening's (21) inner wall surface (23) facing the combustion chamber (12) is inclined with an angle (3 of 25-45° compared with the longitudinal axis (A) of the combustion tube (11).

7. Burner of one of the claims 1 through 6, characterized in that the region limited by the thickening's (21) inner wall surface (23) facing the combustion chamber (12) has ¹/3 to % of the combustion chamber's (12) length.

8. Burner of one of the claims 1 through 7, characterized in that the throttle or the thickening (21) shaping same has a hole (25) extending parallel to the longitudinal axis of the combustion tube (11) in order to hold the ignition electrode (6) of the burner (1).

9. Burner of one or more of the claims 1 through 8, characterized in that the outlet openings (16, 16') in the cover plate (15) of the combustion tube (15) are shaped as preferably round bores concentrically located on hole circles (a, a').

10. Burner of claim 9, characterized in that all bores (16, 16') on same hole circle (a, a') have the same diameter.

11. Burner of claim 10, characterized in that the cover plate (15) is provided with bores (16, 16') being located on different hole circles and having different diameters, whereby those bores (16') located on the inner hole circle (a') have smaller diameters than those bores (16) on the outer hole circle (a).

12. Burner of one of the claims 1 through 11, characterized in that the cover plate (15) is in the direction of the longitudinal axis (A) of the combustion tube (11) adjustably inserted into same.

13. Burner of one of the claims 1 through 12, characterized in that the cover plate (15) is conical shaped at its side facing the combustion chamber (12), preferably like a reflected image of the opposing inner wall surface (23) of the thickening (21).

14. Burner of one of the claims 1 through 13, characterized in that the combustion tube (11), the thickening (21) and the cover plate (15) are one single part made from ceramic material, fire resistant concrete or the like.

## Revendications

1. Brûler (1) pour le brûlage stoechiométrique de combustibles liquides ou gazeux, comprenant une conduite de combustible (2) munie d'une buse de pulvérisation (3), une conduite d'arrivée d'air (4) enveloppant celle-ci, pour l'air de combustion à amener à la buse de pulvérisation (3) par un ventilateur ou similaire et un tube à flamme (11) d'un matériel, ayant une capacité élevée d'accumulation de chaleur, formant la chambre de combustion (12) raccordé à la consuite d'arrivée d'air (4), dont l'extrémité adjacente au tube d'arrivée d'air (4) présente un orifice d'entrée (13) muni d'un étrangleur (14) et à son extrémité opposée est munie d'une plaque de raccordement (15) équipée de plusieurs orifices de sortie (16, 16'), ainsi désigné, de sorte que l'étrangleur (14) est formé par un épaississement (21) enveloppant conçu sous forme triangulaire dans la coupe longitudinale sur la paroi intérieure du tube à flamme (11) avec un tronc conique commun approprié, en tant que partie de l'orifice d'entrée (13), suivant les surfaces d'enveloppement interne (22, 23) allant l'une dans l'autre dans la zone contigue par l'intermédiaire d'un arrondi (24) et de sorte que la buse de pulvérisation (3) est disposée dans la zone de la section la plus étroite de l'étrangleur (14).

2. Brûleur selon le droit 1, ainsi désigné, de sorte que la buse de pulvérisation (3) est disposée dans l'étrangleur (14), de façon réglable dans le sens de l'axe.

3. Brûleur selon le droit 1 ou 2, ainsi désigné, de sorte que l'épaississement (21) est formé dans le tube à flamme (11) ou inséré dans celui-ci.

4. Brûleur selon un des droits 1 à 3, ainsi désigné, de sorte que l'angle d'inclinaison (a) de la surface de l'enveloppe intérieure (22) adjacente au tube d'arrivée d'air (4) de l'épaississement (21) par rapport à l'axe longitudinal (A) du tube à flamme (11) est plus grand que l'angle d'inclinaison (β) de la surface de l'enveloppe intérieure (23) opposée à la chambre de combustion (12).

5. Brûleur selon le droit 4, ainsi désigné, de sorte que la surface de l'enveloppe intérieure (22), adjacente au tube d'arrivée d'air (4), de l'épaississement (21) se développe de façon inclinée sous un angle a de 35-55⁰ par rapport à l'axe longitudinal (A) du tube à flamme (11).

6. Brûleur selon le droit 4, ainsi désigné, de sorte que la surface de l'enveloppe intérieure (23) de l'épaississement (21), adjacente à la chambre de combustion (12) se développe de façon inclinée sous un angle de 25-45⁰ par rapport à l'axe longitudinal (A) du tube à flamme (11).

7. Brûleur selon un des droits 1 à 6, ainsi désigné, de sorte que la zone limitée par la surface de l'enveloppe intérieure (23) de l'épaississement (21) adjacente à la chambre de combustion (12) corresponde à ¹/₃ jusqu'à % de la longueur de la chambre de combustion (12).

8. Brûleur selon un des droits 1 à 7, ainsi désigné, de sorte que l'étrangleur ou que l'épaississement (21) formé par celui-ci est muni d'un évidement (25), se développant parallèlement à l'axe longitudinal (A) du tube à flamme (11) et servant au maintien de l'électrode (6) du brûleur (1).

9. Brûleur selon un des droits 1 à 8, ainsi désigné, de sorte que les orifices de sortie (16, 16') usinés dans la plaque de raccordement k (15) du tube à flamme (11) sont conçus en tant que perçages disposés sur les cercles concentriques (a, a') avec de préférence une section circulaire.

10. Brûleur selon le droit 9, ainsi désigné, de sorte que les perçages (16, 16') disposés sur un cercle (a, a') présentent un diamètre intérieur identique.

11. Brûleur selon le droit 10, ainsi désigné, de sorte que la plaque de raccordement (15) des perçages (16, 16'), diamètre différents, disposés sur deux cercles (a, a'), où les perçages (16') disposés sur le cercle intérieur (a') ont une dimension plus faible dans leur diamètre intérieur que les perçages (16) disposés sur le cercle extérieur (a).

12. Brûleur selon un des droits 1 à 11, ainsi désigné, de sorte que la plaque de raccordement (15) est insérée dans celui-ci, de façon réglable, dans le sens de l'axe (A) du tube à flamme (11).

13. Brûleur selon un des droits 1 à 12, ainsi désigné, de sorte que la plaque de raccordement (15) sur la face intérieure adjacente à la chambre de combustion (11) est conçue sous la forme conique de préférence inversée par rapport à la paroi intérieure opposée (23) de l'épaississement (21).

14. Brûleur selon un des droits 1 à 13, ainsi désigné, de sorte que le tube à flamme (11), l'épaississement (21) et la plaque de raccordement (15) sont fabriqués en une pièce à partir de céramique, de béton résistant au feu ou similaire.
